# EUROPÄISCHE PATENTSCHRIFT

(11) **EP 0 898 008 B1**
(45) Veröffentlichungstag und Bekanntmachung des Hinweises auf die Patenterteilung: **26.06.2002**
(21) Anmeldenummer: 98114947.9
(22) Anmeldetag: 07.08.1998
(51) Int. Cl.: D06F 58/28

(54) **Verfahren zur Bestimmung der Beladungsmenge eines Wäschetrockners**
Method for determining the loading of a laundry drier
Procédé pour déterminer le chargement d'un sèche -linge

(30) Priorität: 21.08.1997 DE 19736422
(43) Veröffentlichungstag der Anmeldung: 24.02.1999
(73) Patentinhaber: BSH Bosch und Siemens Hausgeräte GmbH, 81669 München (DE)
(72) Erfinder: Meerpohl, Hansjörg, Dipl.-Ing., 10555 Berlin (DE); Pech, Dietmar, Dipl.-Ing., 12105 Berlin (DE)

(56) Entgegenhaltungen:
- EP-A- 0 067 896
- EP-A- 0 226 209
- DE-A- 2 945 696
- DE-A- 4 403 625

## Beschreibung

Die vorliegende Erfindung betrifft ein Verfahren zur Bestimmung der Beladungsmenge eines Wäschetrockners nach dem Oberbegriff des Anspruchs 1.

Beim Trocknungsvorgang spielt neben der Feuchte und der Art der Wäsche, die üblicherweise in einer Trommel getrocknet wird, unter anderem auch die Beladungsmenge des Wäschetrockners eine große Rolle. Daher ist es aus verschiedenen Gründen, etwa zur genauen Restzeitvorhersage, zur optimalen Steuerung des Trocknungsprozesses oder zur bedarfsangepaßten Heizleistungsabgabe, von Vorteil, die Beladungsmenge des Wäschetrockners zu bestimmen.

Aus dem Stand der Technik sind Verfahren zur Bestimmung der Beladungsmenge von Wäschetrocknern bekannt, die auf der Auswertung von Temperatur- bzw. Temperaturgradientenmessungen, auf der Stromaufnahme des Motors zum Bewegen der Wäschetrommel oder auf einer Messung der elektrischen Kapazität der Trommel beruhen.

Aus der DE 4 403 625 A ist ein Verfahren zur Bestimmung der Beladungsmenge von Wäschetrocknern bekannt, bei dem die Signaldauer der Widerstandsmeßeinrichtung als Maß für die Beladung verwendet wird.

Ferner ist aus der DE 29 45 696 A1 ein Verfahren zur Bestimmung der Beladungsmenge von Wäschetrocknern bekannt, bei dem der elektrische Leitwert der Wäsche herangezogen wird. Gemäß dieser Druckschrift sind in der Trommel zwei Elektroden angebracht, die bei einer Drehung der Trommel die Wäsche zeitweise berühren und mittels derer der elektrische Wäscheleitwert bestimmt wird. Dieses Leitwertsignal, das mit der Bewegung der Wäsche in der Trommel variiert und Impulse aufweist, ist an eine Schwellenwertschaltung angeschlossen, die das Anliegen eines Wäschestückes, selbst in trokkenem Zustand, an den Elektroden anzeigt, indem es ein Treffersignal konstanter Höhe abgibt, das anschließend integriert wird. Je häufiger und je länger ein Wäschestück an den Elektroden anliegt, desto häufiger und länger sind die Treffersignale und desto höher ist der Wert der Integration dieser Treffersignale. Somit stellt die Integration dieser Treffersignale ein Maß für die Beladungsmenge des Wäschetrockners dar, das zur Steuerung des Trocknungsprozesses verwendet werden kann.

Bei Anwendung dieses Verfahrens zur Bestimmung der Beladungsmenge von Wäschetrocknern ergeben sich im wesentlichen folgende Nachteile.

Die Integration eines an sich digitalen Treffersignales hat den Rückfall zu einem analogen Signal zur Folge, das mit digitalen Komponenten nicht weiterverarbeitet werden kann. In modernen Wäschetrocknern werden aber vorzugsweise digitale Bausteine, insbesondere Mikrocontroller, zur Steuerung eingesetzt, so daß ein zu verarbeitendes Analogsignal nachteiligerweise einen erhöhten Aufwand erfordert. So fällt bei Verarbeitung eines Analogsignales durch einen digitalen Baustein ein zusätzlicher Schaltungsaufwand zur Analog/Digital-Wandlung an.

Ferner kann es bei sehr trockener und sehr wenig leitfähiger Wäsche durch den Einsatz einer einfachen Schwellenwertschaltung dazu kommen, daß durch den geringen Leitwertunterschied zwischen Anliegen und Nichtanliegen dieses Wäschestückes an den Elektroden ein Erfassen der Wäscheberührung nicht möglich ist.

Der vorliegenden Erfindung liegt deshalb die Aufgabe zugrunde, ein Verfahren zur Bestimmung der Beladungsmenge von Wäschetrocknern der eingangs genannten Art derart zu verbessern, daß das Maß für die Wäschebeladung mit Digitalbausteinen einfach weiterzuverarbeiten ist, und eine sicherere Bestimmung der Beladungsmenge auch bei sehr wenig leitfähigen Wäschestücken ermöglicht wird.

Diese Aufgabe wird durch die Merkmale des Anspruchs 1 gelöst.

Erfindungsgemäß wird zu diesem Zweck die Frequenz der Impulse des Meßsignals des elektrischen Leitwertes der Wäsche bestimmt und als Maß für die Beladungsmenge verwendet. Je höher die Frequenz, desto häufiger berührt ein Wäschestück die Elektroden und desto größer ist die Wäschebeladung des Trockners. Dadurch wird erreicht, daß das Maß für die Beladungsmenge in digitaler Form vorliegt, was eine Weiterverarbeitung durch digitale Bausteine, insbesondere Mikrocontroller, und die Berücksichtigung bei der Steuerung des Trocknungsprozesses wesentlich vereinfacht.

Vorteilhafterweise werden die Flanken des Leitwertmeßsignals erfaßt, insbesondere durch Bildung einer zeitlichen Ableitung (Differenzierung), und durch Bestimmung deren Frequenz die Frequenz der Impulse des Leitwertmeßsignals bestimmt. Durch die Erfassung der Flanken des Leitwertmeßsignals wird eine Unabhängigkeit von dessen absoluter Höhe und damit von der Leitfähigkeit der Wäsche erreicht. Somit ist auch bei sehr wenig leitfähiger Wäsche eine zuverlässige Bestimmung der Beladungsmenge möglich.

Nach einer weiteren vorteilhaften Ausführung werden die Impulse des Leitwertmeßsignals mit einem Schwellenwert verglichen und durch Zählung der Impulse ab einer gewissen Schwelle pro Zeiteinheit wird die Frequenz der Impulse bestimmt, die den Schwellenwert über- oder unterschreiten. Da sich der Vergleich mit einem Schwellenwert durch Einsatz eines Komparators oder eines Schmidt-Triggers besonders einfach schaltungstechnisch verwirklichen läßt, kann auf diese Weise die Erfindung besonders einfach und kostengünstig eingesetzt werden.

Vorteilhafterweise lösen entweder die erfaßten Flanken des Leitwertmeßsignals oder gegebenenfalls das Über- oder Unterschreiten eines Schwellenwertes durch das Leitwertmeßsignal jeweils einen Impuls konstanter Dauer aus, wobei dann die Frequenz dieser Impulse bestimmt und als Maß für die Beladungsmenge verwendet wird. Durch die Auslösung von Impulsen konstanter Dauer wird das Auftreten extrem kurzer oder extrem langer Impulse vermieden, die bei einem begrenzten zeitlichen Reaktionsvermögen der nachfolgenden Komponenten die zuverlässige Bestimmung der Beladungsmenge erschweren.

Auf besonders vorteilhafter Weise wird die Bestimmung der Frequenz der Impulse des Leitwertmeßsignals mittels eines Mikrocontrollers durchgeführt, der die Frequenzbestimmung mit einem geringen Bauteileaufwand ermöglicht und als in der Regel zentrale Steuereinrichtung des Wäschetrockners direkt über die notwendige Information zur Beladungsmenge verfügen kann.

Ferner kann vorteilhafterweise jeder der vorgenannten Schritte im Verlauf der Verarbeitung des Leitwertmeßsignals zur Bestimmung der Frequenz deren Impulse auch in einem digitalen Elektronikrechenwerk bzw. einem Mikrocontroller implementiert werden. Dadurch, daß eine Funktion in einem ohnehin vorhandenen Mikrocontroller ausgeführt wird, ergibt sich auf jeden Fall immer eine Einsparung der sonst zur Durchführung dieser Funktion nötigen Vorrichtung und somit ein geringerer Bauteile- und Schaltungsaufwand, was auch zu einer geringeren Ausfallwahrscheinlichkeit des Wäschetrockners führt.

So kann wie bereits erwähnt die Bestimmung der Frequenz der Impulse des Leitwertmeßsignals, aber auch die Bestimmung aller anderen als Maß für die Beladungsmenge dienenden Frequenzen besonders vorteilhaft mit einem Mikrocontroller durchgeführt werden. Die Frequenzmessung, welcher Impulse oder Ereignisse auch immer, läßt sich mit einem Mikrocontroller mit sehr geringem Schaltungsaufwand und sehr hoher Genauigkeit durchführen, da dieser im Gegensatz zu Analogschaltungen gerade digitale Signale besonders vorteilhaft verarbeiten kann.

Besonders vorteilhaft läßt sich der Vergleich des Leitwertmeßsignals mit einer vorbestimmten Schwelle mit einem Mikrocontroller durchführen. Dazu kann ein dem Mikrocontroller zugeordneter oder in ihm implementierter Analog/Digital-Wandler verwendet werden oder auch ein besonderer Eingang des Mikrocontrollers, wie ein Eingang mit Schmidt-Trigger oder Komparator, der diese Vergleichsfunktion ausführen kann.

Bei manchen Ausführungsformen muß beim Einsatz eines Mikrocontrollers dieser analoge Signale verarbeiten, was nur mit einem zwischengeschalteten Analog/Digital-Wandler möglich ist. Letzterer kann extern dem Mikrocontroller zugeordnet oder aber auch in diesen integriert sein. Bei Verwendung eines Mikrocontrollers mit zugeordnetem Analog/Digital-Wandler können durch die Verarbeitungsmöglichkeit von sowohl analogen als auch digitalen Signalen alle bisher genannten Verfahren ausgeführt werden, so daß in einem Wäschetrockner auch mehrere der vorgenannten Verfahren zur Anwendung kommen können.

Weitere Einzelheiten, Merkmale und Vorteile der vorliegenden Erfindung ergeben sich aus der nachfolgenden Beschreibung einer Ausführungsform unter Bezugnahme auf die Zeichnung. Darin zeigt die einzige Figur einen schematischen Schaltungsaufbau zum Durchführen einer Ausführungsform des erfindungsgemäßen Verfahrens.

Wie aus der Zeichnung ersichtlich, weist die Trommel 1 eine Elektrode 12 auf, wobei als zweite Elektrode die Trommel 1 selbst dient. Zur Gewinnung des Wäscheleitwertes ist die Trommel 1 mit der Masse 5 des Wäschetrockners verbunden und die Elektrode 12 über einen Vorwiderstand 13 an eine Konstantspannung 6 angeschlossen. Die Wäsche in der Trommel 1 weist einen Wäschewiderstand 14 auf, der einerseits über die Trommel 1 mit der Masse 5 des Wäschetrockners und andererseits über die Elektrode 12 mit dem Widerstand 13 verbunden ist und somit mit diesem einen Spannungsteiler bildet. An dem Verbindungspunkt zwischen dem Wäschewiderstand 14 und dem Widerstand 13 wird ein Meßsignal 15 gewonnen, das als Maß für den Wäscheleitwert dient. Dieses Leitwertmeßsignal ist mit dem Eingang eines Differenziergliedes 2 verbunden, das ein Ausgangssignal 21 erzeugt. Dieses Ausgangssignal 21 des Differenziergliedes 2 ist wiederum mit dem Eingang eines monostabilen Multivibrators 3 verbunden, dessen Ausgangssignal 31 schließlich mit einem Eingang eines Mikrocontrollers 4 verbunden ist.

Die Bestimmung der Beladungsmenge des Wäschetrockners geschieht bei Bewegung der Wäsche in der Trommel 1 durch deren Drehung. Dabei gerät die Wäsche zumindest zeitweise in Berührung mit der Elektrode 12, was ein zeitlich veränderliches Leitwertmeßsignal 15 zur Folge hat. Bei jeder Berührung der Elektrode 12 durch ein Wäschestück oder bei jeder Veränderung des zwischen der Elektrode 12 und der Trommel 1 gemessenen Wäschewiderstandes 14 wird das Leitwertmeßsignal 15 einen Sprung bzw. einen Impuls aufweisen. Somit ist die Anzahl dieser Impulse pro Zeiteinheit ein Maß für die Beladungsmenge des Wäschetrockners. Da das Leitwertmeßsignal sehr unregelmäßig und die Bestimmung der Frequenz der Impulse schwierig ist, muß dieses Signal geeignet aufbereitet werden. Dazu wird mit einem Differenzierglied 2 die Steigung der Impulse des Leitwertmeßsignals 15 bestimmt und somit von deren Flanken erfaßt. Jede der erfaßten Flanken, die im Ausgangssignal 21 des Differenziergliedes 2 enthalten sind, löst mittels eines monostabilen Multivibrators 3 einen Impuls konstanter Dauer aus. Das Ausgangssignal 31 des monostabilen Multivibrators 3, das die Impulse konstanter Dauer aufweist, ist an einen Digitaleingang eines Mikrocontrollers 4 angeschlossen. Der Mikrocontroller 4 zählt die pro Zeiteinheit empfangenen Impulse des Signals 31 und bestimmt so deren Frequenz, die ein direktes Maß für die Beladungsmenge ist.

Somit wird durch die erfindungsgemäße Lösung ein Verfahren zur Bestimmung der Beladungsmenge eines Wäschetrockners geschaffen, mit dem das Maß für die Beladungsmenge in digitaler Form vorliegt. Dadurch ist eine einfachere Verarbeitung durch digitale Bausteine, insbesondere durch einen Mikrocontroller, und eine genauere Bestimmung der Beladungsmenge möglich. Bei Verwendung eines Mikrocontrollers zur Steuerung des Trocknungsvorganges ist es auf diese Weise möglich, daß im Mikrocontroller direkt die notwendige Information zur Beladungsmenge zur Verfügung steht.

## Patentansprüche

1. Verfahren zur Bestimmung der Beladungsmenge eines Wäschetrockners, bei dem die Wäsche in einer Trommel bewegt wird, der elektrische Leitwert der Wäsche mittels Elektroden bestimmt wird, die die Wäsche zumindest zeitweise berühren, und das Meßsignal des elektrischen Leitwertes Impulse aufweist, **dadurch gekennzeichnet, daß** die Frequenz der Impulse des Meßsignals (15) des elektrischen Leitwertes bestimmt wird und als Maß für die Beladungsmenge dient.

2. Verfahren nach Anspruch 1, **dadurch gekennzeichnet, daß** eine Erfassung der Flanken des Leitwertmeßsignals, insbesondere durch Bildung einer zeitlichen Ableitung (Differenzierung), durchgeführt wird und deren Frequenz als Maß für die Beladungsmenge dient.

3. Verfahren nach Anspruch 1, **dadurch gekennzeichnet, daß** die Impulse des Leitwertmeßsignal mit einem Schwellenwert verglichen werden, und die Frequenz der Impulse bestimmt wird, die den Schwellenwert über- oder unterschreiten.

4. Verfahren nach Anspruch 2, **dadurch gekennzeichnet, daß** die erfaßten Flanken jeweils einen Impuls konstanter Dauer auslösen, und die Frequenz dieser Impulse als Maß für die Beladungsmenge dient.

5. Verfahren nach Anspruch 3, **dadurch gekennzeichnet, daß** bei Über- oder Unterschreiten der vorbestimmten Schwelle jeweils ein Impuls konstanter Dauer ausgelöst wird, und die Frequenz dieser Impulse als Maß für die Beladungsmenge dient.

6. Verfahren nach Anspruch 1, **dadurch gekennzeichnet, daß** die Bestimmung der Frequenz mittels eines Mikrocontrollers (4) durchgeführt wird.

7. Verfahren nach Anspruch 2, **dadurch gekennzeichnet, daß** die Erfassung der Flanken des Leitwertmeßsignals und/oder die Bestimmung der Frequenz der erfaßten Flanken mittels eines Mikrocontrollers (4) durchgeführt wird.

8. Verfahren nach Anspruch 3, **dadurch gekennzeichnet, daß** der Vergleich der Impulse des Leitwertmeßsignals mit einem Schwellenwert und/oder die Bestimmung der Frequenz der Impulse, die den Schwellenwert über- oder unterschreiten, mittels eines Mikrocontrollers (4) durchgeführt wird.

9. Verfahren nach Anspruch 4, **dadurch gekennzeichnet, daß** die Erfassung der Flanken des Leitwertmeßsignals und/oder das Auslösen von jeweils einem Impuls konstanter Dauer und/oder die Bestimmung der Frequenz der Impulse konstanter Dauer mittels eines Mikrocontrollers (4) durchgeführt wird.

10. Verfahren nach Anspruch 5, **dadurch gekennzeichnet, daß** der Vergleich des Leitwertmeßsignals mit einem Schwellenwert und/oder das Auslösen eines Impulses konstanter Dauer bei Über- oder Unterschreitung und/oder die Bestimmung der Frequenz der Impulse konstanter Dauer mittels eines Mikrocontrollers (4) durchgeführt wird.

11. Verfahren nach einem der Ansprüche 6 bis 10, **dadurch gekennzeichnet, daß** dem Mikrocontroller (4) ein Analog/Digital-Wandler zugeordnet ist, der in dem Verfahren auftretende analoge Signale verarbeitet.

## Claims

1. Method for determining the load quantity of a laundry drier, in which the laundry is moved in a drum, the electrical conductivity of the laundry is determined by means of electrodes which contact the laundry at least periodically and the measurement signal of the electrical conductivity has pulses, **characterised in that** the frequency of the pulses of the measurement signal (15) of the electrical conductivity is determined and serves as a measure for the load quantity.

2. Method according to claim 1, **characterised in that** a detection of the flanks of the conductivity measurement signal is carried out, particularly by formation of a time derivative (differentiation) and the frequency thereof serves as a measure for the load quantity.

3. Method according to claim 1, **characterised in that** the pulses of the conductivity measurement signal are compared with a threshold value and the frequency is determined of those pulses which exceed or fall below the threshold value.

4. Method according to claim 2, **characterised in that** each of the detected flanks triggers a pulse of constant duration and the frequency of these pulses serve as a measure for the load quantity.

5. Method according to claim 3, **characterised in that** a respective pulse of constant duration is triggered on each exceeding or falling below of the predetermined threshold and the frequency of these pulses serve as a measure for the load quantity.

6. Method according to claim 1, **characterised in that** the determination of the frequency is carried out by means of a microcontroller (4).

7. Method according to claim 2, **characterised in that** the detection of the flanks of the conductivity measurement signal and/or the determination of the frequency of the detected flanks is carried out by means of a microcontroller (4).

8. Method according to claim 3, **characterised in that** the comparison of the pulses of the conductivity measurement signal with a threshold value and/or the determination of a frequency of the pulses which exceed or fall below the threshold value is or are carried out by means of a microcontroller (4).

9. Method according to claim 4, **characterised in that** the detection of the flanks of the conductivity measurement signal and/or the triggering of each pulse of constant duration and/or the determination of the frequency of the pulse of constant duration is or are carried out by means of a microcontroller (4).

10. Method according to claim 5, **characterised in that** the comparison of the conductivity measurement signal with a threshold value and/or the triggering of a pulse of constant duration on each exceeding or falling below and/or the determination of the frequency of the pulse of constant duration is or are carried out by means of a microcontroller (4).

11. Method according to one of claims 6 to 10, **characterised in that** an analog-to-digital converter, which processes analog signals occurring in the method, is associated with the microcontroller (4).

## Revendications

1. Procédé pour déterminer la quantité de chargement d'un sèche-linge dans lequel le linge est déplacé dans un tambour, la conductance électrique du linge est déterminée au moyen d'électrodes qui sont en contact au moins par moments avec le linge, et le signal de mesure de la conductance électrique présente des impulsions, **caractérisé en ce que** la fréquence des impulsions du signal de mesure (15) de la conductance électrique est déterminée et sert de mesure pour la quantité de chargement.

2. Procédé selon la revendication 1, **caractérisé en ce qu'**une détection des flancs du signal de mesure de la conductance est exécutée, en particulier par la formation d'une dérivation temporaire (différenciation), et dont la fréquence sert de mesure pour la quantité de chargement.

3. Procédé selon la revendication 1, **caractérisé en ce que** les impulsions du signal de mesure de la conductance sont comparées à une valeur de seuil, et la fréquence des impulsions qui sont supérieures ou inférieures à la valeur de seuil est déterminée.

4. Procédé selon la revendication 2, **caractérisé en ce que** les flancs détectés déclenchent respectivement une impulsion de durée constante, et la fréquence de ces impulsions sert de mesure pour la quantité de chargement.

5. Procédé selon la revendication 3, **caractérisé en ce qu**'une impulsion de durée constante est déclenchée lorsque le seuil prédéfini est dépassé ou en sous-dépassement, et la fréquence de ces impulsions sert de mesure pour la quantité de chargement.

6. Procédé selon la revendication 1, **caractérisé en ce que** la détermination de la fréquence est réalisée au moyen d'un microcontrôleur (4).

7. Procédé selon la revendication 2, **caractérisé en ce que** la détection des flancs du signal de mesure de la conductance et/ou la détermination de la fréquence des flancs détectés est réalisée au moyen d'un microcontrôleur (4).

8. Procédé selon la revendication 3, **caractérisé en ce que** la comparaison des impulsions du signal de mesure de la conductance avec une valeur de seuil et/ou la détermination de la fréquence des impulsions qui sont supérieures ou inférieures à la valeur de seuil, est réalisée au moyen d'un microcontrôleur (4).

9. Procédé selon la revendication 4, **caractérisé en ce que** la détection des flancs du signal de mesure de la conductance et/ou le déclenchement d'une impulsion à durée constante et/ou la détermination de la fréquence des impulsions à durée constante est réalisée au moyen d'un microcontrôleur (4).

10. Procédé selon la revendication 5, **caractérisé en ce que** la comparaison du signal de mesure de la conductance avec une valeur de seuil et/ou le déclenchement d'une impulsion à durée constante en cas de dépassement ou de sous-dépassement et/ou la détermination de la fréquence des impulsions à durée constante est réalisée au moyen d'un microcontrôleur (4).

11. Procédé selon l'une des revendications 6 à 10, **caractérisé en ce qu**'un convertisseur analogique/numérique, qui traite les signaux analogiques apparaissant dans le procédé, est attribué au microcontrôleur (4).
